# EUROPÄISCHE PATENTSCHRIFT

(11) **EP 1 764 300 B1**
(45) Veröffentlichungstag und Bekanntmachung des Hinweises auf die Patenterteilung: **02.11.2011**
(21) Anmeldenummer: 06120831.0
(22) Anmeldetag: 18.09.2006
(51) Int. Cl.: B63B 21/22, B63B 21/04, B63B 21/48, B63B 21/00, B63B 39/00

(54) **Verfahren und Einrichtung zum Vermindern des Schwojens von Schiffen**
method and apparatus for diminishing swing motion of ships
méthode et appareil pour diminuer les mouvements oscilants d'un bateau

(30) Priorität: 19.09.2005 AT 15392005
(43) Veröffentlichungstag der Anmeldung: 21.03.2007
(73) Patentinhaber: Intellectual Capital and Asset Management GmbH, 2352 Gumpoldskirchen (AT)
(72) Erfinder: Wallner, Gerold, 2352, Gumpoldskirchen (AT)
(74) Vertreter: Müllner, Martin

(56) Entgegenhaltungen:
- GB-A- 1 039 749
- US-A- 5 408 946
- US-A1- 2001 029 879

## Beschreibung

### Technisches Gebiet

Die Erfindung bezieht sich auf ein Verfahren zum Vermindern des Schwojens von mit einem Buganker verankerten Schiffen, insbesondere Segelyachten, sowie auf eine Einrichtung zur Durchführung dieses Verfahrens.

### Stand der Technik

An einem Buganker verankerte Schiffe richten sich im Wesentlichen in Windrichtung aus. Allerdings ist zu beobachten, dass sich derart verankerte Schiffe auch aus dem Wind drehen und dadurch (ganz ähnlich wie beim Segeln, aber ohne Segel, nur durch den Angriff des Windes am Schiff) etwas Fahrt gewinnen, bis eine weitere Bewegung wegen des Ankers nicht mehr möglich ist. Dann wird das Schiff durch den Anker gedreht und pendelt in die entgegengesetzte Richtung. Diese Pendelbewegung wird üblicherweise "Schwojen" genannt und stellt ein erhebliches Problem dar, da diese Bewegungen beim Verankern von Schiffen durch Einhalten eines entsprechend großen Abstandes zwischen zwei nebeneinander verankerten Schiffen bzw. zum Ufer, zu Felsen, zu Untiefen u.dgl. berücksichtigt werden müssen. Das Schwojen benachbarter Schiffe kann mit unterschiedlicher Frequenz erfolgen, sodass die Bewegungen oft gegenläufig sind. Die benötigten Sicherheitsabstände werden dadurch häufig unterschätzt.

Eine bekannte Abhilfe gegen das Schwojen besteht darin, zusätzlich einen Heckanker zu verwenden. Dies hat aber den Nachteil, dass in dem Fall, dass der Wind dreht, das Schiff den Wind auf die Breitseite bekommen kann.

Das Schwojen tritt nicht nur bei verankerten Schiffen auf, sondern auch bei geschleppten Schiffen. Um solche Pendelbewegungen von geschleppten Schiffen zu reduzieren wurde in der JP 54067995 A folgendes Verfahren vorgeschlagen: Das Schlepptau (entsprechend der Ankerkette eines verankerten Schiffes) endet mit Abstand vor dem Schiff und ist über ein zur Steuerbordseite hin führendes Steuerbord-Tau und ein zur Backbordseite hin führendes Backbord-Tau mit dem Schiff verbunden. Die Haltekraft bzw. Schleppkraft für das Schiff wird also von Steuerbord- und Backbordtau gemeinsam übertragen. Dabei werden die auf das Steuerbord- bzw. Backbord-Tau wirkenden Kräfte gemessen und miteinander verglichen. Aus diesen Messsignalen wird auf die Stellung des Schiffs geschlossen. Es werden - je nach Stellung des Schiffs - getrennte Winden für das Steuerbord- und das Backbordtau so angesteuert, dass das Schiff wieder in die Sollposition zurückgebracht wird.

Bei diesem Verfahren ergibt sich der Nachteil eines sehr hohen apparativen Aufwandes, der nur bei großen Schiffen vertretbar ist. Für kleine Schiffe oder Segeljachten ist dieses Verfahren aufgrund des erforderlichen Aufwandes praktisch nicht anwendbar. Oft steht nicht einmal ausreichend Energie für solch eine Vorrichtung zur Verfügung.

Die US 4567843 A offenbart ein Ankersystem, welches ein Schiff über ein Stangensystem, das zu beiden Seiten des Schiffes angreift, an einer Ankerkette befestigt. Das Stangensystem ist mit einem Schwimmkörper verbunden, der eine vertikal nach oben gerichtete Kraft auf die Ankerkette ausübt. Das Schiff wird immer in jene Stellung zurückgedrückt, in der die Ankerkette senkrecht nach oben läuft; in anderen Stellungen wird nämlich der Schwimmkörper von der (dann schräg verlaufenden) Ankerkette in eine tiefere Lage gezogen, was eine entsprechende Rückstellkraft bewirkt. Das Schwojen wird insofern reduziert, als das Schiff (von oben gesehen) niemals eine Winkelstellung gegenüber dem Stangensystem einnehmen kann, weil das Stangensystem lediglich um eine horizontale Achse gegenüber dem Schiff schwenkbar ist.

Nachteilig ist an dieser Konstruktion natürlich, dass das Stangensystem groß und schwer und somit für kleinere Schiffe unbrauchbar ist.

Die US 4568295 A beschreibt ein System zum Halten der Position eines Schiffes relativ zu einem Schwimmkörper. Hier sind zwei Stangen vorgesehen, die einerseits am Schwimmkörper befestigt sind und andererseits zu beiden Seiten des Schiffes an Ketten aufgehängt sind. Die Stangen sind mit einem Gewicht versehen. Die Sollposition ist jene Position, wo die Ketten senkrecht nach unten verlaufen. Verlässt das Schiff die Sollposition (sei es durch eine Vor- oder Rückwärtsbewegung, sei es durch eine Drehbewegung), so verlaufen die Ketten schräg und heben dadurch das Gewicht an, was wiederum eine Rückstellkraft zur Folge hat. Auch hier ist die Größe der Stangen ein Problem für kleinere Schiffe.

Auch die US 4694771 A und die GB 1039749 zeigt eine Ankervorrichtung, welche zu beiden Seiten eines Schiffes angreift, wobei letzteres Dokument auch elastisch dehnbase Elemente an den Seitenleinen vorweist.

### Darstellung der Erfindung

Ziel der Erfindung ist es, ein einfaches Verfahren der eingangs erwähnten Art vorzuschlagen, das sich auch für kleine Schiffe, wie z.B. Segeljachten, eignet.

Erfindungsgemäß wird dies bei einem Verfahren der eingangs erwähnten Art dadurch erreicht, dass die Ankerkette - wie üblich - bis zum Schiff geführt wird und zusätzlich zwei Leinen mit der Ankerkette und mit jeweils einem an der Backborseite und an der Steuerbordseite vorgesehenen Punkt des Schiffes verbunden werden, wobei die beiden Leinen elastisch dehnbare Elemente aufweisen. Im Gegensatz zur oben erwähnten JP 54067995 A führt also die Ankerkette wie üblich vom Anker bis zum Schiff und überträgt den Großteil der Ankerkraft. Die zusätzlichen Leinen weisen elastisch dehnbare Elemente auf, die als Rücksteller wirken. Wenn sich das Schiff aus der Sollposition herausdreht, wird einer davon gedehnt (und der andere entlastet). Dadurch erhöht sich der Zug in der an der dann dem Wind abgewandten Leeseite verlaufenden Leine (im weiteren Leeleine genannt) bei gleichzeitiger Verminderung des Zuges in der dem Wind zugewandten Luvseite verlaufenden Leine (im weiteren Luvleine genannt), wodurch sich ein entsprechendes rückstellendes Moment ergibt und sich das Schiff in den Wind dreht. Wichtig ist, dass die Ankerkette den Großteil der Ankerkraft aufnimmt, denn andernfalls könnten die Rücksteller leicht überdehnt werden oder gar reißen.

Die rückstellende Kraft wird durch den Widerstandskörper erhöht. Durch diese Maßnahme wird erreicht, dass sich der Widerstand, den das Schiff zu überwinden hat, um sich aus dem Wind zu drehen, durch die Anbringung des Widerstandskörpers wesentlich erhöht. Auf diese Weise ergeben sich nur sehr kleine Pendelbewegungen des Schiffes. Dadurch können Schiffe näher beieinander ankern.

Für diese verbesserte Ausführung ist eine Einrichtung zur Durchführung des erfindungsgemäßen Verfahrens notwendig, wie sie im Anspruch 2 angegeben ist. Sie zeichnet sich durch ein hohes Maß an Einfachheit aus und eignet sich auch für kleinere Schiffe, insbesondere Segeljachten.

Durch die vorgeschlagenen Maßnahmen wird auf einfache Weise sichergestellt, dass der Widerstandskörper stets in Position gehalten wird. Dreht sich das Schiff aus dem Wind, so kommt das vordere Schiff vermehrt an der Leeleine zur Anlage, wodurch an dieser, da der Widerstandskörper im Wesentlichen an seinem Ort bleibt, diese stärker gezogen wird und eine entsprechende rückstellende Kraft auf das Schiff wirkt und dieses in den Wind zurückdreht.

Durch die Merkmale des Anspruchs 3 ergibt sich eine besonders einfache Form eines geeigneten Widerstandskörpers, der sich auch leicht und Platz sparend verstauen lässt.

Bei einem solchen Widerstandskörper ist es vorteilhaft, die Merkmale des Anspruchs 4 vorzusehen, wodurch der Widerstandskörper eine höhere Stabilität erreicht und die Reißfestigkeit wesentlich erhöht.

Durch die Merkmale des Anspruchs 5 ergibt sich der Vorteil einer hohen Stabilität und eines hohen Widerstandsbeiwertes des Widerstandskörpers, da durch diesen kein Wasser hindurchtreten kann, wie dies bei einem Tuch der Fall ist.

Durch die Merkmale des Anspruchs 6 ergibt sich der Vorteil, dass der Widerstandskörper beim Setzen des Ankers sicher in der richtigen Position gehalten wird. Bei einem Widerstandskörper in Form eines Tuches ergibt sich auch der Vorteil, dass sich dieses nicht um die Ankerkette schlingen kann.

Um den Widerstandsbeiwert des Widerstandskörpers gegen ein Drehen um die Ankerkette weiter zu erhöhen, können die Merkmale des Anspruchs 7 vorgesehen werden.

Eine weitere Möglichkeit, die Pendelbewegungen eines am Bug verankerten Schiffes einzuschränken, ergibt sich durch die Merkmale des Anspruchs 8. Dabei kommt es, wenn sich das Schiff aus dem Wind dreht, auch zu einem Verdrehen des Widerstandskörpers, insbesondere wenn die Leinen über Kreuz angeschlagen sind, wobei aber ein sehr erheblicher durch die Umströmung des Widerstandskörpers bedingter Widerstand überwunden werden muss, sodass es zu einem Stoßdämpfer-Effekt kommt und die Ausschwenkbewegung des Schiffes zwar rasch, aber relativ sanft gestoppt wird und ruckartige Belastungen vermieden werden.

Um einen solchen Widerstandskörper leichter verstauen zu können ist es vorteilhaft, die Merkmale des Anspruchs 9 vorzusehen.

Weiters können bei einem solchen Widerstandskörper die Merkmale des Anspruchs 10 vorgesehen sein, wodurch der Widerstand, den der Widerstandskörper im Wasser einer Verdrehung entgegensetzt, weiter erhöht wird, sodass die Plattenteile kleiner gehalten werden können, um den gleichen Effekt zu erzielen.

Der Widerstandskörper kann aber auch gemäß den Merkmalen des Anspruchs 11 ausgebildet und an der Ankerkette befestigt sein.

Um die Pendelbewegung bzw. das Schwojen eines Schiffes besonders klein zu halten ist es vorteilhaft, die Merkmale des Anspruchs 12 vorzusehen. Auf diese Weise kommt es aufgrund der üblichen Rumpfformen von Schiffen bereits bei kleinen Pendelbewegungen des Schiffes zu einem Anliegen der Leeleine am Schiffsrumpf und damit zur Einleitung rückstellender Kräfte. Außerdem wird auch weitgehend ein Scheuern der Leinen an dem Unterschiff vermieden, dessen Beschichtung meist sehr empfindlich ist.

Durch die Merkmale des Anspruchs 13 ergibt sich der Vorteil, dass die Pendelbewegungen des Schiffes jeweils sanft gestoppt werden und es zu keinem ruckartigen Abbremsen des Schiffes an den Umkehrpunkten von kleinen Pendelbewegungen kommt.

Die Befestigung des Widerstandskörpers an der Ankerkette kann in beliebiger Weise erfolgen, desgleichen die Festlegung der Lage der gegebenenfalls an dem Widerstandskörper gehaltenen Hülse.

### Kurze Beschreibung der Abbildungen der Zeichnungen

Die Erfindung wird nun anhand der Zeichnungen näher erläutert. Dabei zeigt:

Fig. 1 schematisch ein erfindungsgemäß verankertes Schiff, in Seitenansicht; Fig. 2 das Schiff nach der Fig. 1 in Draufsicht; Fig. 3 bis 5 schematisch verschiedene Ausführungsformen von Widerstandskörpern; Fig. 6 eine weitere Ausführungsform eines Widerstandskörpers in Seitenansicht; und Fig. 7 den Widerstandskörper nach der Fig. 6 in einer Ansicht vom Schiff aus gesehen.

### Weg(e) zur Ausführung der Erfindung

Wie aus den Fig. 1 und 2 zu ersehen ist, ist ein Schiff 1 mit einer über dessen Bug geführten Ankerkette 2 (oder einem Ankertau) verankert.

An dieser Ankerkette 2 ist ein Widerstandskörper 3, der bei der Ausführungsform nach der Fig. 1 und 2 durch ein dreieckiges Tuch 4 gebildet ist, gehalten. Dabei sind an der freien Ecke des Tuches 4 zwei Leinen 5, 6 angeschlagen. Zweckmäßigerweise ist an der oberen Seite des dreieckigen Tuches 4 eine Verstärkung 4', z.B. eine Leine, eingenäht. Dieses Tuch 4 kann in beliebiger Weise an der Ankerkette 2 befestigt sein.

Diese Leinen 5, 6 sind, wie aus der Fig. 2 zu ersehen ist, an der Backbord- bzw. der Steuerbordseite des Schiffes 1 geführt und an festen Punkten 7, 8 des Schiffes 1, z.B. an Klampen, festgelegt. In die Leinen 5, 6 sind elastische Elemente 9 eingeschleift, die im Wesentlichen als Zugfedern wirken. Dabei können die Leinen 5, 6 an Ösen 10 der elastischen Elemente 9 festgelegt sein, die an beiden Enden der elastischen Elemente 9 vorgesehen sind. Dadurch ist es möglich, die Leinen lose um die elastischen Elemente 9 zu schlingen, wodurch sich eine Aufteilung der Leinen 5, 6 in zwei Stücke erübrigt, wobei jedoch die Kraft ausschließlich über die elastischen Elemente 9 übertragen wird. (In der Fig. 2 sind die elastischen Elemente 9 aus Gründen der Einfachheit nicht gezeichnet, sind aber in beiden Leinen 5, 6 vorgesehen.)

Dreht das Schiff 1 aus dem Wind, so legt es sich mit seinem vorderen Teil mehr an die leeseitige Leine 5, 6 an, wodurch diese eine größere Zugkraft aufnehmen muss und sich ein rückstellendes Moment ergibt.

Die Leinen 5, 6 sind im vorderen Bereich des Schiffes 1 mittels Hilfsleinen 11 etwas über die Wasseroberfläche angehoben, wodurch sichergestellt ist, dass sich im Falle des Schwojens des Schiffes 1 dieses im Bereich seiner größeren Breite an die jeweils leeseitige Leine 5, 6 anlegt und die Drehbewegung des Schiffes 1 rasch gestoppt wird. Diese Hilfsleinen 11 sind an festen Punkten 11' des Schiffes festgelegt.

Weiters können an den Leinen 5, 6 parallel zu diesen angeordnete Gummibänder 12 vorgesehen sein, um die Leinen im Wesentlichen gespannt zu halten, wobei aber die Zugkräfte im Wesentlichen über die Leinen 5, 6 übertragen werden, wobei die Gummibänder 12 in der Fig. 2 aus Gründen der Einfachheit nicht dargestellt sind.

Bei der Ausführungsform nach der Fig. 3 ist der Widerstandskörper 3 durch ein dreieckiges Tuch 4 gebildet, an dessen oberer Seite ein Stab 13 gehalten ist, der von einer Hülse 14 absteht, die um die Ankerkette 2 drehbar gehalten, aber in Bezug auf ihre axiale Lage auf der Ankerkette 2 festgelegt ist. Von dieser Hülse 14 steht ein weiterer Stab 15 radial ab, an dessen freiem Ende ein Schwimmkörper 16 gehalten ist, der im Wesentlichen vollständig im Wasser eingetaucht ist. Durch diesen Schwimmkörper 16 ist eine entsprechende Ausrichtung des Widerstandskörpers 3 sichergestellt.

Der Widerstandskörper 3 kann statt durch ein Tuch 4 auch durch eine Platte aus seewasserbeständigem Metall oder Kunststoff gebildet sein.

Bei der Ausführungsform nach der Fig. 4 ist der Widerstandskörper 3 durch eine rhomboidförmige Platte 17 gebildet, die entlang ihrer kürzeren Achse eine Hülse 18 aufweist, die von der Ankerkette 2 mit Spiel durchsetzt ist. Dabei ist wieder eine axiale Festlegung der Hülse 18 auf der Ankerkette vorgesehen, die jedoch nicht gesondert dargestellt ist. Bei dieser Ausführungsform setzt der Widerstandskörper einer Verdrehung um die Ankerkette 2 einen erhöhten Widerstand - verglichen mit den Lösungen nach den Fig. 1 bis 3 - entgegen, wodurch eine allfällige Pendelbewegung des Schiffes 1, bei der über die Leinen 5, 6 auch ein Drehmoment auf den Widerstandskörper 3 übertragen wird, rascher abgebremst wird.

Der Widerstandskörper nach der Fig. 4 kann statt rhomboidförmig auch rautenförmig oder deltoidförmig ausgebildet sein, wobei aber die Hülse 18 stets entlang der kleineren Achse der Platte verläuft.

Bei der Ausführungsform nach der Fig. 5 ist der Widerstandskörper 3 durch einen Schirm 20 gebildet und über eine Stange 19 mit der Ankerkette 2 verbunden. Dieser Schirm 20 kann aus einem Tuch mit entsprechendem Gestell gebildet sein, oder auch aus steifen Segmenten, ähnlich einer mobilen Satellitenantenne gebildet sein. Im Sinne der Erfindung kann der Schirm 20 auch durch einen Kübel od. dgl. gebildet sein. Die Festlegung der Leinen 5, 6 erfolgt bei dieser Ausführungsform an der Stange 19 in einem Abstand von der Ankerkette 2.

Bei der Ausführungsform nach den Fig. 6 und 7 ist der Widerstandskörper 3 durch zwei vorzugsweise gelenkig miteinander verbundene Plattenteile 21 gebildet, die die Ankerkette 2 umschlingen und an ihrer Innenseite einen Spreizkörper 22 aufweisen, der auch durch eine Druckfeder gebildet sein kann.

An den freien Ecken der im Wesentlichen dreieckigen Plattenteile 21 sind die Leinen 5, 6 über Kreuz angeschlagen. Außerdem ist noch ein Wirbelkörper 23 vorgesehen, der im Wesentlichen senkrecht zur Winkelsymmetralen der beiden Plattenteile 21 steht und beim dargestellten Beispiel durch eine Platte gebildet ist.

Beim Drehen des Schiffes kommt es zu einem verstärkten Zug an der leeseitigen Leine 5, 6, wodurch der durch die Plattenteile 21 gebildete Widerstandskörper ebenfalls gedreht wird, wobei aber ein entsprechend hoher Widerstand zu überwinden ist, wodurch die Pendelbewegung entsprechend gedämpft wird und nach dem Stoppen der Drehbewegung in der einen Richtung eine Bewegung in der entgegengesetzten Richtung nur langsam einsetzen kann, wodurch insgesamt das Schwojen des Schiffes sehr stark eingeschränkt wird.

## Patentansprüche

1. Verfahren zum Vermindern des Schwojens von mit einem Buganker verankerten Schiffen, insbesondere Segelyachten, bei dem die Ankerkette (2) - wie üblich - bis zum Schiff geführt wird und zusätzlich zwei Leinen (5, 6) mit der Ankerkette und jeweils einem an der Backbordseite und an der Steuerbordseite vorgesehenen Punkt (7, 8) des Schiffes verbunden werden, wobei die beiden Leinen (5, 6) elastisch dehnbare Elemente aufweisen und wobei ein Widerstandskörper (3) mit den Leinen (5, 6) und gegebenenfalls mit der Ankerkette (2) verbunden wird.

2. Einrichtung zur Durchführung des Verfahrens gemäß Anspruch 1 umfassend ein Schiff, eine Ankerkette (2) und zwei Leinen (5, 6), **dadurch gekennzeichnet, dass** die beiden Leinen (5, 6) mit einem Widerstandskörper (3) verbunden sind, wobei die beiden Leinen direkt oder über den Widerstandskörper mit der Ankerkette (2) verbunden sind, und dass die beiden Leinen (5,6) mit jeweils einem an der Backbordseite und an der Steuerbordseite vorgesehenen Punkt (7,8) des Schiffes verbunden sind, und dass die beiden Leinen (5, 6) elastisch dehnbare Elemente aufweisen.

3. Einrichtung nach Anspruch 2, **dadurch gekennzeichnet, dass** der Widerstandskörper (3) durch ein Tuch (4), vorzugsweise ein dreieckiges Tuch, gebildet ist, das entlang einer Seite mit der Ankerkette (2) verbindbar ist und die Leinen (5, 6) im Bereich der freien Ecke des Widerstandskörpers (3) mit diesem verbunden sind, wobei die obere Kante des Tuches (4) vorzugsweise einen größeren Winkel mit der Ankerkette (2) einschließt als dessen untere Kante.

4. Einrichtung nach Anspruch 3, **dadurch gekennzeichnet, dass** im Bereich der oberen Kante des Tuches (4) eine Verstärkung (4'), z.B. eine Leine, eingenäht ist, wobei das dreieckige Tuch (4) vorzugsweise um die Ankerkette (2) geführt ist und die obere Kante des Tuches (4) vorzugsweise einen größeren Winkel mit der Ankerkette (2) einschließt als dessen untere Kante.

5. Einrichtung nach einem der Ansprüche 2 bis 4, **dadurch gekennzeichnet, dass** der Widerstandskörper (3) durch mindestens eine im Wesentlichen dreieckige Platte, z.B. aus Kunststoff, gebildet ist, deren eine Seite an der Ankerkette festgelegt ist und bei der die Leinen (5, 6) im Bereich der freien Ecke mit dieser verbunden sind, wobei die obere Kante der Platte vorzugsweise einen größeren Winkel mit der Ankerkette (2) einschließt als deren untere Kante.

6. Einrichtung nach einem der Ansprüche 2 bis 5, **dadurch gekennzeichnet, dass** die obere Kante des Widerstandskörpers (3) mit einem Stab (13) verbunden ist, der von einer um die Ankerkette (2) drehbaren Hülse (14) absteht, wobei gegenüber diesem Stab (13) ein weiterer Stab (15) von der Hülse (14) im wesentlichen senkrecht absteht, an dessen freiem Ende ein Auftriebskörper (16) gehalten ist.

7. Einrichtung nach Anspruch 2, **dadurch gekennzeichnet, dass** der Widerstandskörper (3) durch eine im Wesentlichen rauten-, rhomboid- oder deltoidförmige Platte (17) gebildet ist, entlang deren kürzeren Diagonale bzw. Achse eine von der Ankerkette (2) mit Spiel durchsetzbare Hülse (18) angeordnet ist, wobei die Leinen (5, 6) an der dem Schiff zugekehrten Ecke des Widerstandskörpers (3) angebracht sind.

8. Einrichtung nach Anspruch 2, **dadurch gekennzeichnet, dass** der Widerstandskörper (3) im Wesentlichen durch abgewinkelte, die Ankerkette (2) zum Teil umschlingende Plattenteile (21) gebildet ist, die gegen das Schiff (1) zu aufgespreizt sind und an deren dem Schiff (1) näheren Ecken die Leinen (5, 6) vorzugsweise über Kreuz angeschlagen sind.

9. Einrichtung nach Anspruch 8, **dadurch gekennzeichnet, dass** die Plattenteile (21) über mindestens ein Gelenk miteinander verbunden sind.

10. Einrichtung nach Anspruch 8 oder 9, **dadurch gekennzeichnet, dass** im Bereich der Verbindung der beiden Plattenteile (21), die vorzugsweise dreieckig ausgebildet sind, ein Verwirbelungskörper (23) angeordnet ist, z.B. eine zur Winkelsymmetrale der beiden Plattenteile (21) bzw. des Widerstandskörpers (3) senkrecht stehende Platte.

11. Einrichtung nach Anspruch 2, **dadurch gekennzeichnet, dass** ein als Schirm (20) oder Kübel ausgebildeter Widerstandskörper (3) vorgesehen ist, dessen offene Seite der Ankerkette (2) zugekehrt ist, mit dieser über eine Stange (19), eine Kette od. dgl. verbunden ist und die Leinen (5, 6) an dieser Stange (19) od. dgl. im Abstand von der Ankerkette (2) angeschlagen sind.

12. Einrichtung nach einem der Ansprüche 2 bis 11, **dadurch gekennzeichnet, dass** die beiden Leinen (5, 6) im dem Bug nahen Bereich mittels Hilfsleinen (11) angehoben sind und knapp über der Wasseroberfläche gehalten sind.

13. Einrichtung nach einem der Ansprüche 2 bis 12, **dadurch gekennzeichnet, dass** die Leinen (5, 6) an zwei Enden von elastischen Elementen (9) angeschlagen sind.

## Claims

1. Method for diminishing the swing motion of boats moored by a bow anchor, in particular sailing yachts, wherein the anchor chain (2) is - as usual - guided to the boat, and additionally two ropes (5, 6) are connected to the anchor chain (2) and to a respective point (7, 8) of the boat provided at the port side and the starboard side, respectively, wherein the two ropes (5, 6) have elastically stretchable elements and a resistance body (3) is connected to the ropes (5, 6) and eventually to the anchor chain (2).

2. A device for carrying out the method according to Claim 1, comprising a boat, an anchor chain (2) and two ropes (5, 6), **characterized in that** the two ropes (5, 6) are connected to a resistance body (3), wherein the two ropes are connected directly or via the resistance body to the anchor chain (2) and that the two ropes (5, 6) are connected to a respective point (7, 8) of the boat provided at the starboard side and at the port side, respectively, and that the two ropes (5, 6) have elastically stretchable elements.

3. The device according to Claim 2, **characterized in that** the resistance body (3) consists of a canvas (4), preferably a triangular canvas, which can be connected to the anchor chain (2) along one side, and that the ropes (5, 6) are connected to the same in the portion of the free corner of the resistance body (3), wherein the upper edge of the canvas (4) preferably encloses a larger angle with the anchor chain (2) than its lower edge.

4. The device according to Claim 3, **characterized in that** a reinforcement (4'), e.g. a rope, is sewed in in the portion of the upper edge of the canvas (4), wherein the triangular canvas (4) is preferably guided around the anchor chain (2) and the upper edge of the canvas (4) preferably encloses a larger angle with the anchor chain (2) than its lower edge.

5. The device according to one of Claims 2 to 4, **characterrized in that** the resistance body (3) consists of at least one substantially triangular plate, e.g. of plastics, one side of which is fixed at the anchor chain and in which the ropes (5, 6) are connected to it in the portion of the free corner, wherein the upper edge of the plate preferably encloses a larger angle with the anchor chain (2) than its lower edge.

6. The device according to one of Claims 2 to 5, **characterrized in that** the upper edge of the resistance body (3) is connected to a rod (13) protruding from a sleeve (14) which is rotatable around the anchor chain (2), wherein oppositely to this rod (13), another rod (15) protrudes substantially perpendicularly from the sleeve (14), at the free end of which a buoyancy body (16) is held.

7. The device according to Claim 2, **characterized in that** the resistance body (3) consists of a substantially rhombic, rhomboid or deltoid plate (17), along the minor diagonal or axis of which a sleeve (18) is arranged which the anchor chain (2) can traverse with a clearance, wherein the ropes (5, 6) are fixed at the corner of the resistance body (3) facing the boat.

8. The device according to Claim 2, **characterized in that** the resistance body (3) substantially consists of angled plate sections (21) partially embracing the anchor chain (2), the plate sections (21) being spread apart towards the boat (1), wherein the ropes (5, 6) are preferentially attached crossing each other at the corners of the plate sections (21) closer to the boat (1).

9. The device according to Claim 8, **characterized in that** the plate sections (21) are connected to each other by at least one link.

10. The device according to Claim 8 or 9, **characterized in that** in the portion of the connection of the two preferably triangular plate sections (21), a turbulence generating body (23) such as a plate perpendicular to the angular-symmetry axis of the two plate sections (21) or the resistance body (3) is arranged.

11. The device according to Claim 2, **characterized in that** a resistance body (3) formed as a screen (20) or a bucket is provided, the open side of which faces the anchor chain (2) and is connected to it by a bar (19), a chain or the like, wherein the ropes (5, 6) are attached to this bar (19) or the like in a distance from the anchor chain (2).

12. The device according to one of Claims 2 to 11, **characterrized in that** the two ropes (5, 6) are lifted by means of auxiliary ropes (11) in the portion close to the bow and held slightly above the water surface.

13. The device according to one of Claims 2 to 12, **characterrized in that** the ropes (5, 6) are attached at two ends of elastic elements (9).

## Revendications

1. Procédé destiné à réduire l'évitage de navires, notamment de yachts à voile, ayant mouillé au moyen d'une ancre d'étrave, consistant à prévoir - de façon classique - une chaîne d'ancre (2) s'étendant jusqu'au navire et, en outre, à relier deux cordages (5, 6) à ladite chaîne d'ancre et chacun à un point (7, 8) prévu respectivement sur le côté bâbord et sur le côté tribord dudit navire, les deux cordages (5, 6) comportant des éléments élastiquement extensibles, et un corps de résistance (3) étant relié aux cordages (5, 6) et le cas échéant à la chaîne d'ancre (2).

2. Dispositif destiné à la mise en oeuvre du procédé selon la revendication 1, comprenant un navire, une chaîne d'ancre (2) et deux cordages (5, 6), **caractérisé en ce que** les deux cordages (5, 6) sont reliés à un corps de résistance (3), les deux cordages étant reliés soit directement soit par l'intermédiaire dudit corps de résistance à la chaîné d'ancre (2), et que les deux cordages (5, 6) sont reliés chacun à un point (7, 8) prévu respectivement sur le côté bâbord et sur le côté tribord du navire, et que les deux cordages (5, 6) comportent des éléments élastiquement extensibles.

3. Dispositif selon la revendication 2, **caractérisé en ce que** le corps de résistance (3) est formé par une pièce de tissu (4), s'agissant de préférence d'une pièce de tissu triangulaire, qui peut être reliée, le long de l'un de ses côtés, à la chaîne d'ancre (2) et que les cordages (5, 6) sont reliés au corps de résistance (3) au niveau du sommet libre de ce dernier, l'angle entre la chaîne d'ancre (2) et la pièce de tissu (4) étant de préférence plus grand en partant du bord supérieur de cette dernière qu'en partant de son bord inférieur.

4. Dispositif selon la revendication 3, **caractérisé en ce qu'**un renforcement (4'), s'agissant par exemple d'un cordage, est intégré par couture au niveau du bord supérieur de la pièce de tissu (4), la pièce de tissu triangulaire (4) étant de préférence rabattue autour de la chaîne d'ancre (2) et l'angle entre la chaîne d'ancre (2) et la pièce de tissu (4) étant de préférence plus grand en partant du bord supérieur de cette dernière qu'en partant de son bord inférieur.

5. Dispositif selon l'une des revendications 2 à 4, **caractérisé en ce que** le corps de résistance (3) est formé par au moins une plaque essentiellement triangulaire, par exemple en matière plastique, dont un côté est fixé sur la chaîne d'ancre et sur laquelle les cordages (5, 6) sont reliés au niveau de son sommet libre, l'angle entre la chaîne d'ancre (2) et ladite plaque étant de préférence plus grand en partant du bord supérieur de cette dernière qu'en partant de son bord inférieur.

6. Dispositif selon l'une des revendications 2 à 5, **caractérisé en ce que** le bord supérieur du corps de résistance (3) est relié à une barre (13) faisant saillie par rapport à une douille (14) pouvant effectuer un mouvement de rotation autour de la chaîne d'ancre (2), une autre barre (15) dont l'extrémité libre sert de support à un flotteur (16) étant disposée en face de cette dernière barre (13) et faisant saillie, de façon essentiellement perpendiculaire, par rapport à la douille (14).

7. Dispositif selon la revendication 2, **caractérisé en ce que** le corps de résistance (3) est formé par une plaque (17) d'une forme rappelant un losange ou essentiellement rhomboïdale ou deltoïde dont la diagonale la plus courte ou, respectivement, l'axe le plus court correspond à la disposition d'une douille (18) permettant un passage aisé de la chaîne d'ancre (2) en son sein, les cordages (5, 6) étant fixés sur le sommet du corps de résistance (3) qui fait face au navire.

8. Dispositif selon la revendication 2, **caractérisé en ce que** le corps de résistance (3) est essentiellement formé par des morceaux de plaques (21) angulaires qui enveloppent une partie la chaîne d'ancre (2), qui s'écartent vers le navire (1) et dont les sommets situés à proximité relative du navire (1) servent à y accrocher les cordages (5, 6), préférentiellement de façon à ce qu'ils se croisent.

9. Dispositif selon la revendication 8, **caractérisé en ce que** les morceaux de plaques (21) sont reliés les un aux autres à travers au moins une articulation.

10. Dispositif selon les revendications 8 ou 9, **caractérisé en ce qu'**un corps de tourbillonnement (23), s'agissant par exemple d'une plaque en position perpendiculaire à la bissectrice des deux morceaux de plaques (21) ou, respectivement, du corps de résistance (3), est disposé au niveau de la liaison entre les deux morceaux de plaques (21) qui se présentent préférentiellement sous une forme triangulaire.

11. Dispositif selon la revendication 2, **caractérisé en ce qu'**on prévoit un corps de résistance (3) se présentant sous forme d'une ombrelle (20) ou d'un cuveau et dont le côté ouvert fait face à la chaîne d'ancre (2) à laquelle il est relié à travers une tige (19), une chaîne ou un objet apparenté, et les cordages (5, 6) sont accrochés, à distance de la chaîne d'ancre (2), sur cette tige (19) ou sur un objet apparenté.

12. Dispositif selon l'une des revendications 2 à 11, **caractérisé en ce que**, dans la zone à proximité de la proue, les deux cordages (5, 6) sont soulevés à l'aide de cordages auxiliaires (11) et sont maintenus juste au-dessus du niveau d'eau.

13. Dispositif selon l'une des revendications 2 à 12, **caractérisé en ce que** les cordages (5, 6) sont accrochés sur deux extrémités d'éléments élastiques (9).
